# EUROPÄISCHE PATENTSCHRIFT

(11) **EP 1 618 265 B1**
(45) Veröffentlichungstag und Bekanntmachung des Hinweises auf die Patenterteilung: **09.11.2016**
(21) Anmeldenummer: 04801186.0
(22) Anmeldetag: 01.12.2004
(51) Int. Cl.: E04G 23/00

(54) **VORRICHTUNG ZUM ENTFERNEN VON AUF EBENEN FLÄCHEN VERLEGTEN BELÄGEN**
DEVICE FOR THE REMOVAL OF COVERINGS LAID ON FLAT SURFACES
DISPOSITIF SERVANT A RETIRER DES REVETEMENTS POSES SUR DES SURFACES PLANES

(30) Priorität: 05.12.2003 DE 10357327
(43) Veröffentlichungstag der Anmeldung: 25.01.2006
(73) Patentinhaber: Uzin Utz AG, 89079 Ulm (DE)
(72) Erfinder: SCHEFFE, Willi, 74389 Cleebronn (DE); HAMMEL, Dieter, 71735 Nussdorf (DE)
(74) Vertreter: Isarpatent
(86) Internationale Anmeldenummer: PCT/EP2004/013650
(87) Internationale Veröffentlichungsnummer: WO 2005/054605

(56) Entgegenhaltungen:
- US-A- 4 880 491
- US-A- 6 135 566

## Beschreibung

Die Erfindung betrifft eine Vorrichtung zum Entfernen von auf ebenen Flächen verlegten Belägen mit einem Tragrahmen zur Lagerung von Antriebsrädern sowie zur Aufnahme eines Motors und eines Getriebes zum Antrieb der Antriebsräder und mit einem motorisch angetriebenen Trennmesser.

Auf ebenen Flächen verlegte Beläge, wie bspw. auf Fußböden verlegte Teppichbeläge, werden im verlegten Zustand mit ihrer Auflagefläche verklebt. Damit wird ein Verrutschen und Verschieben der Beläge beim Befahren oder Begehen derselben verhindert. Sollen derartige Beläge infolge Abnutzung oder Beschädigung durch neue Beläge ersetzt werden, müssen zunächst die alten Beläge entfernt werden.

Es sind bereits Vorrichtungen bekannt, mit denen ein stückweises oder bahnweises Entfernen derartiger alter Beläge möglich ist. Dabei wird ein motorisch angetriebenes schwingendes Trennmesser zwischen der Belag und der ebenen Auflagefläche gestoßen. Diese bekannten Vorrichtungen sind sehr klobig und sind vom Benutzer nur unter großem Kraftaufwand und mühsam zu handhaben.

Aus der deutschen Gebrauchsmusterschrift DE 76 18 703.6 ist eine solche Vorrichtung zum Entfernen von Bodenbelägen bekannt. Auf einem Gestell mit einem Handgriff zum Vorwärtsbewegen der Vorrichtung sind ein Motor und ein Getriebe zum Antreiben des Trennmessers angeordnet. Gegenüber dem Trennmesser sind zwei Führungsräder vorgesehen, die die Führung und das Vorwärtsbewegen der Vorrichtung beim Entfernen eines Bodenbelags erleichtern.

Die US 4,880,491 A beschreibt eine Vorrichtung, welche ausgebildet ist, einen Dachbelag von einem Dach zu entfernen.

Die US 6,135,566 A beschreibt eine Vorrichtung zum Anheben eines Bodenbelags. Die Vorrichtung weist Stahlplatten auf, welche an einem Gehäuse befestigt sind. Ferner weist diese Vorrichtung Antriebsräder zum Antreiben der Vorrichtung und Räder auf, welche lose drehbar sind, und parallel zu den Antriebsrädern und in Antriebsrichtung hinter den Antriebsrädern angeordnet sind. Des Weiteren weist diese Vorrichtung ein motorisch angetriebenes Trennmesser auf.

In der US-Patentschrift 4,394,052 ist eine Vorrichtung zum Abheben eines Bodenbelags beschrieben, bei der auf einem Rahmen ein Elektromotor und ein Hydraulikzylinder zum Antrieb eines Trennmessers und einer Einrichtung zum Aufwickeln des abgehobenen Bodenbelags vorgesehen sind. Diese Vorrichtung ist sehr klobig aufgebaut und sehr schwerfällig in der Bedienung.
Der Erfindung liegt die Aufgabe zugrunde, eine gattungsgemäße Vorrichtung zu schaffen, die einfach und übersichtlich aufgebaut ist und eine kraftsparende und bequeme Handhabung ermöglicht.

Dies wird erfindungsgemäß mit einer Vorrichtung mit den Merkmalen des Patentanspruchs 1 erreicht. Die Erfindung zeichnet sich dadurch aus, daß am Tragrahmen mindestens ein lose drehbares Stützelement parallel zu den Antriebsrädern angeordnet ist.

Diese Maßnahme hat den großen Vorteil, daß am Ende eines abgelösten Stückes oder einer abgelösten Bahn eines Belags die Vorrichtung durch Kippen derselben auf das auf die Auflagefläche gedrückte, lose drehbare Stützelement abgestützt werden kann. Dadurch werden die Antriebsräder von der Auflagefläche abgehoben. Das hat zur Folge, daß das Zurückbewegen der Vorrichtung zur neuen Einsatzstelle leicht und mühelos bewerkstelligt werden kann, weil die Antriebsräder die Auflagefläche nicht mehr berühren und ein Vorwärtsbewegen der Vorrichtung unterbunden ist. Die Antriebsräder können sich beim Zurückbewegen der Vorrichtung entweder weiterdrehen - das heißt, sie müssen in ihrer Drehrichtung nicht umgeschaltet werden, was die elektrische Einrichtung der Vorrichtung schont und vereinfacht - oder ihr Antrieb kann während des Zurückbewegens der Vorrichtung mittels eines geeigneten Ein- und Ausschalters abgeschaltet sein. Beim Kippen der Vorrichtung zurück in ihre Betriebslage kommen die Antriebsräder wieder mit der Auflagefläche in Kontakt und treiben die Vorrichtung erneut vorwärts.

Erfindungsgemäß ist im Bereich der Antriebsräder je eine Stützplatte vorgesehen. Jede Stützplatte weist mindestens zwei mit gleichem Abstand zur Mitte der Achse der Antriebsräder angeordnete Bolzen auf, die in im Tragrahmen ausgebildete kreissegmentförmige Langlöcher eingreifen.

Vorteilhafte Weiterbildungen der Erfindung ergeben sich aus den Unteransprüchen.

Das Stützelement ist in Richtung der Vorwärtsbewegung der Vorrichtung hinter den Antriebsrädern angeordnet. Dabei kann es als eine einzelne breite Stützrolle gestaltet sein, die mittig zu den Antriebsrädern angeordnet ist. Als eine Alternative bietet sich an, das Stützelement in Form von mindestens zwei Stützrädern auszubilden . Eine breite Stützrolle bzw. mit Abstand zueinander angeordnete Stützräder geben der Vorrichtung eine sichere Stabilität, wenn die Vorrichtung zum Abheben der Antriebsräder und des Trennmessers auf die Stützrolle oder die Stützräder gekippt wird.

Zum Kippen der Vorrichtung ist es von Vorteil, wenn am oberen Ende des Tragrahmens oberhalb des Stützelements mindestens ein Führungsgriff vorgesehen ist.

Der Gesamtaufbau der Vorrichtung kann so getroffen sein, daß der Tragrahmen aus zwei mit Abstand zueinander liegenden Schenkeln, vorzugsweise gleicher Form und Größe, gebildet ist, wobei die Schenkel an ihrem oberen Ende zu einem Führungsgriff zusammenlaufen können. Am anderen Ende der Schenkel sind in einer bevorzugten Ausführungsform die Antriebsräder gelagert.

Oberhalb der Antriebsräder können am Tragrahmen, bspw. zwischen den den Tragrahmen bildenden Schenkeln, der Antriebsmotor und das Getriebe für den Antrieb der Antriebsräder untergebracht sein. Die Anordnung der einzelnen Bauteile kann so getroffen sein, daß das Getriebe unmittelbar oberhalb der Antriebsräder angeordnet ist.

Anhand eines in der Zeichnung dargestellten Ausführungsbeispiels wird die Erfindung näher beschrieben. Die Zeichnung zeigt in der
- Figur 1: eine Ausführungsform der erfindungsgemäßen Vorrichtung in Arbeitsstellung in einer schematischen, nicht maßstabsgetreuen Darstellung in Seitenansicht,
- Figur 2: die Vorrichtung gemäß Figur 1 in einer schematischen, nicht maßstabsgetreuen Darstellung in einer Ansicht in Pfeilrichtung A in Figur 1,
- Figur 3: die Vorrichtung gemäß Figur 1 in Ruhestellung in einer schematischen, nicht maßstabsgetreuen Darstellung in Seitenansicht,
- Figur 4: die Vorrichtung gemäß Figur 3 in einer schematischen, nicht maßstabsgetreuen Darstellung in einer Ansicht in Pfeilrichtung B in Figur 3,
- Figur 5: einen Tragrahmen in Form eines Schenkels in einer schematischen, nicht maßstabsgetreuen Darstellung in Seitenansicht,
- Figur 6: den Schenkel gemäß Figur 5 in einer schematischen, nicht maßstabsgetreuen Darstellung in einer Ansicht in Pfeilrichtung C in Figur 5,
- Figur 7: die Stützplatte der Vorrichtung gemäß Figur 1 in einer schematischen, nicht maßstabsgetreuen Darstellung in Seitenansicht.

In der Zeichnung ist ein Ausführungsbeispiel einer Vorrichtung 10 zum Abheben von Belägen von ebenen Flächen, insbesondere von Bodenbelägen von Fußböden, dargestellt. Die Vorrichtung 10 weist einen Tragrahmen 11 auf, der durch zwei parallel und mit Abstand zueinander liegende Schenkel 12, 13 gleicher Form und Größe gebildet ist. Die Schenkel 12 und 13 laufen in ihrem oberen Ende zu einem Führungsgriff 14 zusammen, an dem die Vorrichtung 10 während ihres Betriebs gehalten und geführt wird. Am unteren Ende der Schenkel 12, 13 sind um eine in denselben vorgesehene Achse 15 Antriebsräder 16 gelagert, die die Vorrichtung 10 zum Abheben eines Belags in eine Vorwärtsbewegung treiben.

Zum Antrieb der Antriebsräder 16 sind ein Motor 17 sowie ein Getriebe 18 vorgesehen, wobei das den Motor 17 tragende Getriebe 18 über eine zu beiden Seiten desselben angeordnete Stützplatte 19 mit den Schenkeln 12, 13 fest verbunden ist.

In Vorwärtsbewegung der Vorrichtung 10 gesehen sind hinter den Antriebsrädern 16 an einem an den Schenkeln 12, 13 ausgebildeten Auslegerarm 22 zwei als Stützelement wirkende und um eine Achse 20 lose drehbare Stützräder 21 vorgesehen. Die Aufgabe und Wirkung dieser Stützräder wird weiter unten beschrieben.

Ferner sind beim Ausführungsbeispiel an der Stützplatte 19 vier zentrisch und mit gleichem Winkelabstand um die Achse 15 angeordnete Bolzen 23 angebracht, die in korrespondierende, in den Schenkeln 12, 13 eingearbeitet kreissegmentförmige Langlöcher 24 eingreifen. Auf der den Stützrädern 21 gegenüberliegenden Seite der Achse 15 ist ein Trennmesser 25 mittels einer Grundplatte 27 an der Stützplatte 19 mittels Schrauben 26 gelenkig befestigt. Auf der Stützplatte 19 ist ein Antriebsmotor 28 für das Trennmesser 25 angeordnet, der letzteres in eine stoßartige Schwingbewegung zum Abheben des Belages versetzt.

Wie bei dem in der Zeichnung dargestellten Ausführungsbeispiel erkennbar, sitzen in der Arbeitsstellung der Vorrichtung 10 die beiden Antriebsräder 16 auf der Auflagefläche 30 auf und treiben aufgrund der Bodenreibung die Vorrichtung 10 vorwärts, um einen Belag von der Auflagefläche 30 abzuheben. Das Trennmesser 25 liegt dabei mit seiner Schneide auf der Auflagefläche 30 auf, so daß es zwischen dem Belag und der Auflagefläche 30 arbeiten kann. In dieser Arbeitsstellung hängen die Stützräder 21 oberhalb der Auflagefläche 30 in der Luft.

Nach dem Abheben eines Stücks oder einer Bahn des Belages muss die Vorrichtung 10 zu einer neuen Einsatzstelle zurückbewegt werden. Deshalb kann die Vorrichtung 10 vor dem Zurückbewegen durch eine Kippbewegung in Richtung des Pfeils D auf die Stützräder 21 gestellt werden, wodurch die Antriebsräder 16 von der Auflagefläche 30 abgehoben werden (vgl. Figuren 3 und 4). Bei diesem Vorgang laufen die Bolzen 23 gegen ein Ende der Langlöcher 24, so daß die Antriebsräder 16 und das Trennmesser 25 in den Schenkeln 12, 13 hängen. Nun kann in einer bequemen Rückwärtsbewegung die Vorrichtung 10 an die neue Einsatzstelle zurück gezogen werden. Dabei können der Motor 17 und auch der Antriebsmotor 28 weiterlaufen, ohne daß dies die Zurückbewegung der Vorrichtung 10 stört.

## Patentansprüche

1. Vorrichtung (10) zum Entfernen von auf ebenen Flächen verlegten Belägen, mit:
einem Tragrahmen (11), an welchem Antriebsräder (16) um eine Drehachse (15) gelagert sind und welcher einen Motor (17) und ein Getriebe (18) zum Antrieb der Antriebsräder (16) in eine Arbeitsrichtung aufnimmt,
mindestens ein lose drehbares Stützelement (21), das achsparallel zu den Antriebsrädern (16) in Arbeitsrichtung hinter den Antriebsrädern (16) angeordnet ist,
einem motorisch angetriebenen Trennmesser (25), und
je eine im Bereich der Antriebsräder (16) zu beiden Seiten des Getriebes (18) angeordnete Stützplatte (19), wobei das motorisch angetriebene Trennmesser (25) mittels einer Grundplatte (27) an den Stützplatten (19) mittels Schrauben gelenkig befestigt ist, wobei jede Stützplatte (19) mindestens zwei mit gleichem Abstand zur Mitte der Achse (15) und in gleichem Winkelabstand um die Achse (15) angeordnete Bolzen (23) aufweist, die zum Begrenzen einer Relativbewegung zwischen den Stützplatten (19) und dem Tragrahmen (11) in im Tragrahmen (11) ausgebildete kreissegmentförmige Langlöcher (24) eingreifen, und wobei zum Bewegen der Vorrichtung (10) entgegen der Arbeitsrichtung die Antriebsräder (16) durch Kippen des Tragrahmens (11) auf das mindestens eine Stützelement (21) abhebbar sind.

2. Vorrichtung nach Anspruch 1, **dadurch gekennzeichnet, dass** am Tragrahmen (11) oberhalb des wenigstens einen Stützelementes (21) mindestens ein Führungsgriff (14) zum Kippen des Tragrahmens (11) vorgesehen ist.

3. Vorrichtung nach einem der vorangehenden Ansprüche, **dadurch gekennzeichnet, dass** das Stützelement (21) zwei Stützräder aufweist.

4. Vorrichtung nach einem der vorangehenden Ansprüche, **dadurch gekennzeichnet, dass** der Antriebsmotor (17) für die Antriebsräder (16) auf dem Getriebe (18) angeordnet ist.

5. Vorrichtung nach einem der vorangehenden Ansprüche, **dadurch gekennzeichnet, dass** auf der Stutzplatte (19) ein Antriebsmotor (28) für das Trennmesser (25) angeordnet ist.

6. Vorrichtung nach einem der vorangehenden Ansprüche, **dadurch gekennzeichnet, dass** für das Trennmesser (25) ein Antrieb mit einer stoßartigen Schwingbewegung vorgesehen ist.

7. Vorrichtung nach einem der vorangehenden Ansprüche, **dadurch gekennzeichnet, dass** der Tragrahmen (11) zwei mit Abstand zueinander liegende Schenkel (12, 13) aufweist, die jeweils einen Auslegerarm (22) zur Lagerung des Stützelements (21) besitzen.

## Claims

1. Device (10) for removing coverings laid on flat surfaces with:
a support frame (11) on which drive wheels (16) are mounted around a rotational axis (15) and which houses a motor (17) and gearing (18) for driving the drive wheels (16) in a working direction,
at least one freely rotating support element (21) arranged in the working direction behind the drive wheels (16) with its axis parallel to that of said drive wheels (16),
a motor-driven cutting blade (25), and
support plates (19), one of each is arranged in the region of the drive wheels (16) on each side of the gearing (18), to which support plates (19) the motor-driven cutting blade (25) is fixed articulatingly by means of a baseplate (27) with screws, each support plate (19) having at least two bolts (23) arranged at equal distances from the centre of the axis (15) and at equal angular distances around the axis (15), said bolts (23) engaging with circle segment-shaped slots (24) provided in the support frame (11) for limiting relative movement between the support plates (19) and the support frame (11), and wherein for moving the device (10) contrary to the working direction the drive wheels (16) can be raised by tilting the support frame (11) on to the at least one support element (21).

2. Device according to claim 1, **characterised in that** on the support frame (11) above the at least one support element (21) at least one guide handle (14) is provided for tilting the support frame (11).

3. Device according to any one of the preceding claims, **characterised in that** the support element (21) has two support wheels.

4. Device according to any one of the preceding claims, **characterised in that** the drive motor (17) for the drive wheels (16) is arranged on the gearing (18).

5. Device according to any one of the preceding claims, **characterised in that** a drive motor (28) for the cutting blade (25) is arranged on the support plate (19).

6. Device according to any one of the preceding claims, **characterised in that** a drive with a shock-type oscillatory motion is provided for the cutting blade (25).

7. Device according to any one of the preceding claims, **characterised in that** the support frame (11) has two legs (12, 13) situated remote from one another, each of which has a cantilever (22) for carrying the support element (21).

## Revendications

1. Dispositif (10) servant à retirer des revêtements posés sur des surfaces planes, comprenant :
un cadre porteur (11), sur lequel des roues motrices (16) sont montées autour d'un axe de rotation (15) et qui loge un moteur (17) et un mécanisme de transmission (18) destinés à entraîner les roues motrices (16) dans une direction de travail,
au moins un élément de support (21) librement rotatif, qui est disposé derrière les roues motrices (16) avec son axe parallèle à celui des roues motrices (16) dans la direction de travail,
une lame séparatrice (25) entraînée par un moteur, et
respectivement une plaque de support (19) disposée au niveau des roues motrices (16) des deux côtés du mécanisme de transmission (18), la lame séparatrice (25) entraînée par un moteur étant fixée de manière articulée par des vis aux plaques de support (19) par le biais d'une plaque de base (27), chaque plaque de support (19) comportant au moins deux boulons (23) disposés à égale distance du centre de l'axe (15) et selon un écart angulaire égal autour de l'axe (15), qui viennent en prise dans des trous oblongs (24) en forme de segment de cercle formés dans le cadre porteur (11) afin de limiter un mouvement relatif entre les plaques de support (19) et le cadre porteur (11), et les roues motrices (16) étant relevables par basculement du cadre porteur (11) sur l'au moins un élément de support (21) pour déplacer le dispositif (10) à l'inverse de la direction de travail.

2. Dispositif selon la revendication 1, **caractérisé en ce qu'**au moins une poignée de guidage (14) est prévue sur le cadre porteur (11) au-dessus de l'au moins un élément de support (21) pour basculer le cadre porteur (11).

3. Dispositif selon l'une des revendications précédentes, **caractérisé en ce que** l'élément de support (21) comporte deux roues de support.

4. Dispositif selon l'une des revendications précédentes, **caractérisé en ce que** le moteur d'entraînement (17) pour les roues motrices (16) est disposé sur le mécanisme de transmission (18).

5. Dispositif selon l'une des revendications précédentes, **caractérisé en ce qu'**un moteur d'entraînement (28) pour la lame séparatrice (25) est disposé sur la plaque de support (19).

6. Dispositif selon l'une des revendications précédentes, **caractérisé en ce qu'**un entraînement avec un mouvement oscillatoire par à-coups est prévu pour la lame séparatrice (25).

7. Dispositif selon l'une des revendications précédentes, **caractérisé en ce que** le cadre porteur (11) comporte deux branches (12, 13) espacées entre elles, qui possèdent chacune un bras en porte-à-faux (22) destiné au montage de l'élément de support (21).
